# EUROPÄISCHE PATENTSCHRIFT

(11) **EP 0 114 367 B1**
(45) Veröffentlichungstag und Bekanntmachung des Hinweises auf die Patenterteilung: **17.09.1986**
(21) Anmeldenummer: 83112924.2
(22) Anmeldetag: 21.12.1983
(51) Int. Cl.: B65H 1/00

(54) **Vorrichtung zum Speichern von Blattgut**
Sheet material retention device
Dispositif d'accumulation de feuilles

(30) Priorität: 29.12.1982 DE 3248523
(43) Veröffentlichungstag der Anmeldung: 01.08.1984
(73) Patentinhaber: GAO Gesellschaft für Automation und Organisation mbH, 81307 München (DE)
(72) Erfinder: Haberstroh, Markus, D-8910 Landsberg a. L. (DE); Schaefer, Paul, D-8056 Neufahrn (DE)
(74) Vertreter: Klunker, Hans-Friedrich, Dr.

## Beschreibung

Die Erfindung betrifft eine Vorrichtung zum Speichern von Blattgut mit Vorratsrolle, Speicherrolle und Speicherband, in der das Speicherband zusammen mit dem Blattgut auf die Speicherrolle aufgewickelt wird, wobei das Blattgut zwischen den einzelnen Lagen der entstehenden Wicklung eingeschlossen wird.

Aus der US-PS 1 838 065 ist eine derartige Vorrichtung bekannt, in der Schecks und gegebenenfalls diesen zugeordnete Aufzeichnungsträger gespeichert werden. Das Speicherband wird dabei von einer Vorratsrolle auf eine Speicherrolle gewickelt, wobei es unter anderem über eine Umlenkrolle, die direkt an der Speicherrolle anliegt, geführt wird. Die zu speichernden Gegenstände werden zwischen Umlenkrolle und Speicherrolle zugeführt und von dort durch eine entsprechende Drehung der Speicherrolle zwischen den einzelnen Lagen des ausgewickelten Speicherbandes eingeschlossen. Die Schecks werden sequentiell eingegeben. Sollten zwei Gegenstände - Scheck und Aufzeichnungsträger - gleichzeitig eingegeben werden, so wird ein entsprechend breiteres Speicherband verwendet, das es ermöglicht, die Gegenstände in paralleler Anordnung aufzunehmen.

Aus einer weiteren Schrift (DE-AS 2 446 280) ist es bekannt, bei einer Vorrichtung der obengenannten Art die Banderolen von Banknoten-Päckchen zu speichern. Bei dieser Anordnung werden zwei Speicherbänder verwendet, die von separaten Vorratsrollen abgewickelt und über benachbarte Umlenkrollen zur Deckung gebracht werden. Zwischen diese Umlenkrollen werden die Banderolen, die von einem separaten Transportsystem angeliefert werden, eingefädelt und gelangen dadurch zwischen die beiden Bänder. Die Bänder und die darin eingeschlossenen Gegenstände werden anschliessend auf einer gemeinsamen Speicherrolle aufgewickelt.

Bei beiden Vorrichtungen müssen die Gegenstände zwischen zwei eng aneinanderliegenden Rollen eingefädelt werden. Die gleichzeitige Eingabe einer grösseren Anzahl von Gegenständen ist daher nahezu unmöglich. Gleichzeitig muss auf eine exakte Zuführung geachtet werden, da die Aufnahme von Blattgut nur bei laufendem Speicherband möglich ist. Werden die Gegenstände z.B. nicht gleichmässig entlang der gesamten Breite von den Rollen erfasst, so treten Scherkräfte auf, die ein Verknittern und sogar ein Beschädigen der Gegenstände nach sich ziehen können.

Da der Zeitpunkt die Erfassung und die Lage der Gegenstände auf dem Speicherband bestimmt und die Eingabe nur bei laufendem Speicherband möglich ist, ist es unumgänglich, den Bandvorlauf mit dem zuführenden Transportsystem zu synchronisieren, damit die Gegenstände gezielt auf dem Speicherband abgelegt werden.

Bei den bekannten Vorrichtungen kann das Blattgut lediglich aus einer Richtung dem Speicherband zugeführt werden. Die Zuführung von Blattgut über weitere Transportsysteme ist daher nur aus der einen vorgegebenen Richtung möglich. In diesem Zusammenhang ist es bekannt, zwei Transportsysteme nebeneinander anzuordnen und Blattgut in paralleler Anordnung einem Speicherband doppelter Breite zuzuführen. Abgesehen von dem dadurch bedingten grossvolumigen Aufbau wirkt sich hier besonders nachteilig aus, dass in diesem Fall die Bewegung von drei verschiedenen Systemen - Speichervorrichtung und zwei Transportsysteme - synchronisiert werden muss.

Die Aufgabe der Erfindung ist es, eine Vorrichtung zur Speicherung von unterschiedlichem Blattgut zu schaffen, wobei die Speicherung unabhängig von der Anzahl und der Qualität des Blattguts sicher und problemlos durchführbar ist und das Blattgut dabei auch aus mehreren Transportsystemen antransportiert werden kann.

Die Aufgabe wird durch die im kennzeichnenden Teil des Hauptanspruchs angegebenen Merkmale gelöst.

Das Grundprinzip der Erfindung besteht darin, die Führung des Speicherbandes so zu legen, dass über einen längeren Streckenabschnitt eine tischähnliche Fläche gebildet wird, die von mehreren Seiten frei zugänglich ist und die Aufnahme von Blattgut aus unterschiedlichen Richtungen direkt auf das Speicherband zulässt. Dadurch ist die Möglichkeit gegeben, Gegenstände über verschiedene Transportsysteme zuzuführen und im gleichen Speicherbandbereich abzulegen. Die vielfältige Zuführungsmöglichkeit der erfindungsgemässen Vorrichtung hat den Vorteil, dass die zu speichernden einander zugeordneten Gegenstände an ein und demselben Ort abgelegt werden können. Durch die gemeinsame Abspeicherung in direktem Kontakt ist stets eine sichere Zuordnung der einzelnen Gegenstände gegeben, die bei der Wiederentnahme aus dem Speicher von Bedeutung sein kann. Aufgrund der möglichen Mehrfachablage von Blattgut am selben Ort wird ausserdem der zur Verfügung stehende Speicherplatz optimal genutzt.

Da die erfindungsgemässe Vorrichtung im Gegensatz zu bekannten Vorrichtungen die Möglichkeit bietet, die Gegenstände auf das ruhende Band abzulegen, ist eine problemlose und genaue Ablage von Blattgut in einem vorbestimmten Bandbereich möglich.

Die vorbestimmten Bandbereiche können durch Markierungen abgegrenzt werden, die gleichzeitig auch für die Bandvorschubsteuerung verwendet werden. Durch die Möglichkeit der gezielten Ablage in die markierten Aufnahmebereiche und dem exakt gesteuerten Bandvorschub können die Aufnahmebereiche entsprechend eng ausgelegt werden. Dadurch kann der auf dem Band zur Verfügung stehende Speicherplatz voll genutzt werden.

Ein weiterer Vorteil der erfindungsgemässen Vorrichtung besteht darin, dass sich das Blattgut beim späteren Einzuug in die Speicherrolle bereits auf dem Band befindet und somit komplizierte Einfädelungsvorgänge, wie sie aus dem Stand der Technik bekannt sind, entfallen.

Die neue Vorrichtung kann vorteilhaft bei sogenannten Banknotensortierautomaten eingesetzt werden, die banderolierte Banknotenpäckchen verarbeiten. Bei diesen Vorrichtungen wird die Banderole, die unter anderem Daten über die Herkuft der Banknoten trägt, automatisch vom Banknotenbündel abgezogen und einem separaten Transportsystem zugeführt. Die Banknoten werden anschliessend vereinzelt, geprüft und je nach Prüfergebnis verschiedenen Ablagestellen zugeleitet. Bei der Sortierung werden z.B. gefälschte Banknoten oder Banknoten anderer Denomination oder auch Banknoten, die nicht automatisch prüfbar sind, ausgesondert. Es ist bei Banknoten der genannten Kategorie wichtig, dass bei einer späteren manuell vorgenommenen Nachprüfung deren Herkuft zweifelsfrei bestimmt werden kann. Die dazu notwendigen Informationen sind auf der Banderole des Päckchens, dem die betreffende Banknote angehört, verzeichnet, so dass es von grossem Vorteil ist, wenn die Banknoten direkt zusammen mit der Banderole bis zur späteren manuellen Nacharbeit auf einfache Weise zwischengespeichert werden können.

Die erfindungsgemässe Vorrichtung bietet die Möglichkeit, Banknoten und Banderolen in der gewünschten Form sicher und technisch einwandfrei zwischenzulagern. Die anschliessende Beschreibung zeigt und erläutert die erfindungsgemässe Vorrichtung anhand der Figuren in ihrer speziellen Anwendung innerhalb einer Banknotensortiervorrichtung, wobei sich weitere Vorteile und vorteilhafte Weiterbildungen ergeben.

Die einzelnen Figuren zeigen:
Fig. 1 die erfindungsgemässe Vorrichtung in einer Frontansicht,
Fig. 2 die erfindungsgemässe Vorrichtung in einer Draufsicht,
Fig. 3 die erfindungsgemässe Vorrichtung in einer Seitenansicht,
Fig. 4 eine Speicherrolle,
Fig. 5 einen Ausschnitt aus dem Speicherband.

In den Fig. 1 bis 3 ist eine beispielhafte Ausführungsform der neuen Vorrichtung zum Speichern von Blattgut dargestellt. Sie besteht im wesentlichen aus einer Vorratsrolle 2, einer Speicherrolle 6, einem Speicherband 1 und einigen Umlenkrollen. Das Speicherband 1 läuft, von der Vorratsrolle 2 kommend, über mehrere Umlenkrollen 3, 4, 5 auf die Speicherrolle 6, auf die es wieder aufgewickelt wird. Vorrats-, Speicherrolle und die Führungsrollen für das Speicherband sind neben weiteren Vorrichtungselementen auf einer gemeinsamen Montageplatte 7 montiert, die über Distanzstifte 9 an einer zum Gesamtsystem einer Banknotensortiervorrichtung gehörenden Montageplatte 8 befestigt ist. Zur Aufwicklung des Speicherbandes wird die Speicherrolle 6 über einen Motor 10 entgegen dem Uhrzeigersinn gedreht. Eine Bremsvorrichtung 11 an der Vorratsrolle 2, z.B. eine Schlingband- oder Scheibenbremse, hält das Speicherband unter einer konstanten Zugbelastung. Die Führung des Speicherbandes wird mit einer zwischen den Rollen 3 und 4 angebrachten Führungsplatte 12 erreicht. Zwischen den Rollen 3 und 4 hat das Speicherband immer den gleichen Neigungswinkel, so dass es immer im Eingriff mit der Führungsplatte 12 ist. Die Platte hält das Speicherband in einer vorbestimmten Spur und garantiert damit eine passergenaue Aufwicklung des Bandes. Durch die über die gesamte Bandbreite konstante Zugbelastung und die Spurtreue des Bandes ist die sichere und feste Einschliessung von Gegenständen zwischen den einzelnen Lagen der Bandwicklung gegeben.

Im Bereich zwischen den Rollen 4 und 5 verläuft das Band horizontal und bildet damit einen Ablagetisch für die zu speichernden Gegenstände. Ein wesentliches Merkmal der Vorrichtung besteht darin, dass infolge des freien Zugangs zum Band zwischen den Rollen 4 und 5 auch Gegenstände unterschiedlicher Art und aus verschiedenen Richtungen kommend auf einem vorbestimmten Bandabschnitt abgelegt werden können. Die einzelnen Bandabschnitte sind, wie später anhand der Fig. 5 näher erläutert, durch Markierungen auf dem Band gekennzeichnet und können mittels einer Fotozelle 29 detektiert werden. Damit wird der Bandvorschub so gesteuert, dass jeweils eine exakte Ausrichtung der einzelnen Bandabschnitte zwischen den Rollen 4 und 5 zur Bildung des Ablagetisches gegeben ist.

In der hier beschriebenen Ausführungsform wird das Speicherband der Ablage des Blattguts angehalten. Die Gegenstände werden dadurch entsprechend genau in dem vorgesehenen Bandabschnitt abgelegt. Es können auch mehrere Gegenstände am gleichen Ort abgelegt werden, gleich, ob sie aus einem Transportsystem oder aus mehreren kommen. In der in den Figuren gezeigten Anwendung der Speichervorrichtung in einer Banknotensortiermaschine sollen, wie erwähnt, diejenigen Banknoten eines Päckchens, die Unstimmigkeiten aufweisen, mit der ursprünglich zum Päckchen gehörenden Banderole physisch zusammengeführt werden. Die entsprechenden Banknoten werden, von einem Riementransportsystem 14 kommend, mittels eines Spiralfachstaplers 15 auf einem Staplertisch 16 zunächst gesammelt und von dort mit einem beispielsweise pneumatisch angetriebenen Schieber 17 (Fig.3) vom Staplertisch 16 weg auf den vorbestimmten Ablagebereich des Speicherbandes 1 geschoben. Nach der Ablage der Banknoten wird die ihnen zugehörige Banderole über ein Flachbandtransportsystem 20, in dem sie zwischengespeichert wird, antransportiert und auf den Banknoten abgelegt. Die Zuführung von Gegenständen ist keineswegs auf die in diesem Beispiel genannten Möglichkeiten beschränkt. Andere oder noch zusätzliche Transportsysteme können in den Aufnahmebereich des Speicherbandes münden. In einer Variante kann z.B. die Ablage aus dem Spiralfachstapler 14 direkt auf dasSpeicherband erfolgen. Nach einem entsprechenden Bandvorschub werden die Banknoten gemeinsam mit der Banderole in die Speicherrolle eingezogen und kommen zwischen den einzelnen Lagen des aufgewickelten Speicherbandes zu liegen. Gleichzeitig wird der Ablagetisch wieder für das nächste abzulegende Blattgut frei.

Der Achsendurchmesser der Speicherrolle 6 und die Bandbreite sind so dimensioniert, dass auch mehrere Gegenstände gleichzeitig sicher in der Speicherrolle eingezogen werden.

Die plazierte Ablage des Blattguts auf dem ruhenden Band hat den Vorteil, dass der auf einem Band zur Verfügung stehende Speicherplatz optimal genutzt werden kann. Durch den exakt steuerbaren intermittierenden Vorschub des Speicherbandes können die Abstände zwischen den einzelnen Gegenstandsgruppen auf dem Speicherband entsprechend eng angelegt werden und ein unnötiger «Leerlaufeinzug» wird vermieden. Das heisst, dass nur dann ein Bandvorschub erfolgt, wenn auch Gegenstände abgelegt wurden. Dieser Punkt ist gerade bei Banknotensortiervorrichtungen von Bedeutung, da die Banknoten, die Irregularitäten aufweisen, gewöhnlich in unregelmässiger Folge anfallen. Bei einem kontinuierlichen Bandvorschub wird also in den Zeiten, in denen keine Banknoten antransportiert werden, das Band leer eingezogen und damit unnötigerweise Speicherplatz verbraucht. Ausserdem ist es in diesem Beispiel der erfindungsgemässen Vorrichtung nicht notwendig, eine Koordination mehrerer sich gleichzeitig bewegender Transportsysteme vorzusehen, was unter Umständen technisch sehr aufwendig werden kann.

Mit zunehmender Aufwicklung des Speicherbandes auf die Speicherrolle vergrössert sich der Durchmesser, was zu einem dementsprechenden Gefälle des Speicherbandes zwischen der Rolle 5 und der Speicherrolle führt. Der Abstand zwischen der Rolle 5 und der Speicherrolle sowie der Umfang der vollen Speicherrolle werden derart gewählt, dass auch bei dem maximal auftretenden Gefälle das Bandes der Transport des Blattguts auf dem Band nicht gestört wird. Wenn aus Platzgründen der Abstand der Speicherrolle 6 zur Umlenkrolle 5 nur sehr kurz gehalten werden kann, muss für die Speicherrolle ein Höhenausgleich vorgesehen werden. Die Achse der Speicherrolle wird dabei beispielsweise in vertikaler Richtung abhängig vom Umfang der Speicherrolle verstellbar gelagert.

In Fig. 4 ist eine beispielhafte Ausführungsform einer Speicherrolle, die in ihrem Aufbau mit der Vorratsrolle identisch ist, und die zugehörige Haltevorrichtung 19 gezeigt. Die Speicherrolle besteht im wesentlichen aus einer zwischen zwei Bordwänden 25 eingeschlossenen Walze 24, die in die Achse 29 der Haltevorrichtung eingesetzt wird. Zur Arretierung der mit einem Handgriff 34 ausgestatteten Speicherrolle ist in der Walze eine federnd gelagerte Kugel vorgesehen, die in eine entsprechend ausgebildete Nut in der Achse 29 eingreift. Geeignete Mitnehmerstifte 23 dienen zur Übertragung der Drehbewegung der Speicherrolle.

Innerhalb der Walze 24 ist eine mechanische Klemmvorrichtung vorgesehen worden, mit der der Anfang des Speicherbandes fixiert werden kann. In einer gefüllten Speicherrolle kann beispielsweise durch in der Bordwand der Speicherrolle gelagerten Federn fixiert werden. Eine weitere Möglichkeit, um ein selbständiges Aufrollen des Bandes während des späteren Transports zu vermeiden, besteht darin, das Speicherbandende entsprechend mit Klettmaterial, selbstklebenden oder magnetisch haftenden Flächen zu versehen.

Die Fig. 5 zeigt einen Ausschnitt aus dem Speicherband mit dem übereinandergelegten Blattgut wie Banknote 26 und Banderole 27. Das Bandmaterial ist vorzugsweise Polyäthylen, da es extrem reissfest ist, sich aber doch bis zu einem gewissen Grad elastisch dehen lässt. Diese Eigenschaften ermöglichen eine problemlose Aufwicklung des Blattguts zwischen den Lagen des Bandes. Die Ablage erfolgt in einem Bereich, der durch die Querstreifen 28 gekennzeichnet ist. Diese Querstreifen wiederholen sich über die gesamte Länge des Speicherbandes in regelmässigen Abständen. Sie begrenzen die einzelnen Ablagefächer. Um eine exakte Ablage innerhalb der Fächer zu garantieren, erfolgt die Steuerung des Bandvorschubs über diese Querstreifen. lstdas Band aus durchscheinendem Material, können die Querstreifen z.B. aufgedruckte schwarze Markierungen sein, die mittels eines Fotodetektors 29 bzw. Lichtschranken, die im Auflicht oder Durchlicht arbeiten können, detektiert werden. Von diesem Fotodetektor werden die entsprechenden Signale an den Antriebsmotor der Speicherrolle weitergegeben.

Die Steuerung des Bandvorschubs könnte auch über mechanische Abtastung erfolgen, indem das Band beispielsweise mit Perforationslöchern versehen ist, die mechanisch abgegriffen werden.

Innerhalb eines Fachabschnittes auf dem Speicherband ist eine Markierung 30 vorgesehen, die die jeweilige Bandnummer und die Fachnummer nebst weiteren Daten anzeigt. An der hier gezeigten beispielhaften Ausführung ist die Markierung ein selbsttaktender Digitalcode, der optisch gelesen werden kann. Die Spur 31 ist dabei die Taktspur und besteht aus schwarzen Balken, die in regelmässigem Abstand auf dem Band aufgedruckt wurden, während die Spur 32 den Code darstellt. Der Code, der in diesem Ausführungsbeispiel direkt auf das Band aufgedruckt ist, wird während des Bandvorschubs mit geeigneten Detektoren gelesen. Werden in einem Bandabschnitt Banknoten mit der dazugehörigen Banderole abgelegt, so werden die Fachnummer und die Bandnummer aufgezeichnet und zusammen mit weiteren Daten des Sortiervorgangs, u.a. auch für eine spätere Nachbearbeitung, registriert.

In einer Variante sind sowohl die Taktspur als auch die Informationsspur durchweg mit schwarzen Balken versehen und der Code wird später durch Ausstanzen der Informationsspur eingebracht. Letztere Möglichkeit hat den Vorteil, dass die zunächst neutralen Bänder erst im Verwendungsfall codiert werden und somit mit speziellen, den Anwendungsfall betreffenden, Codierungen versehen werden können. Die Codierung kann dabei z.B. über eine im Bandtransport eingebrachte, in den Figuren nicht gezeigte, Stanzvorrichtung vorgenommen werden und aktuelle Informationen enthalten, die z.B. den momentanen Sortiervorgang, die Arbeitszeit, das Bedienungspersonal oder die Anzahl und den Grund der Aussortierung der den jeweiligen Bandabschnitt abgelegten Banknoten betreffen.

Die aktuelle Codierung erfolgt während des Bandvorschubs und kann durchaus auch auf andere Art als die hier näher erläuterte auf das Band aufgebracht werden. Es können z.B. auch Druck- oder Stempelverfahren zur Anwendung kommen.

In einer vorteilhaften Weiterbildung sind am Speicherband Vorrichtungen vorgesehen, so dass sich das Ende eines Speicherbandes mit dem Anfang eines weiteren Speicherbandes verbinden lässt. Diese Verbindung kann z.B. ebenfalls mit Klettverschlüssen realisiert werden. Dadurch lässt sich der Einfädelvorgang eines neu einzusetzenden Speicherbandes wesentlich erleichtern:
Ist das Speichervolumen eines Speicherbandes erschöpft, wird der Bandvorschub gestoppt, bevor das gesamte Speicherband in der Speicherrolle aufgewickelt wird und sich das Bandende noch im Bereich der Vorratsrolle befindet. Die leere Vorratsrolle wird anschliessend entfernt und durch eine neue ersetzt. Der Bandanfang des neuen Speicherbandes wird dann am Bandende des sich noch in der Vorrichtung befindlichen Speicherbandes angeheftet. Mit dem endgültigen Einzug des alten Speicherbandes auf der Speicherrolle wird das neue Speicherband somit automatisch in die Vorrichtung eingespult.

Zur späteren manuellen Nachbearbeitung der so gespeicherten Gegenstände ist ein spezieller Arbeitstisch vorgesehen. Die Führung des Speicherbandes und die Anordnung der Rollen - Speicherrolle und Leerrolle, auf die das Speicherband wieder aufgewickelt wird - haben in etwa die gleichen Grundzüge wie in den Fig. 1-3 gezeigt. Mit der Abwicklung des Speicherbandes werden die dort eingeschlossenen Gegenstände wieder freigegeben. Der Bandvorschub wird, wie bereits erwähnt, über die die einzelnen Bandfächer kennzeichnenden Markierungen gesteuert. Ebenso ist ein Fotodetektor vorgesehen, der die Codierung auf dem Band liest und dem Bearbeiter die jeweils aktuelle Fachnummer im Klartext anzeigt. Der Bandvorschub ist so gesteuert, dass sowohl Vor- als auch Rücklauf unter der notwendigen Zugbelastung möglich ist. Dadurch kann der Bearbeitungsvorgang abgebrochen und das Band wieder auf die Speicherrolle aufgespult werden. Um die Aufwicklung des Bandes bei einer Arbeitsunterbrechung zu beschleunigen, stehen für den Vor- und Rücklauf mehrere Geschwindigkeiten zur Verfügung.

Enthielt die Codierung des Bandes nur neutrale bandspezifische Daten, so können die einzelnen Speicherbänder jederzeit wieder verwendet werden. Wurden aktuelle Daten auf dem Speicherband aufgezeichnet, so sind sie in der Regel, wenn die Codierung nicht entfernbar ist, nicht wiederverwendbar. Um die dadurch entstehenden Materialkosten niedrig zu halten, werden in diesem Fall preiswerte Materialien verwendet. Dabei bietet sich z.B. die Möglichkeit, reissfestes Papier zu verwenden.

## Patentansprüche

1. Vorrichtung zum Speichern von Blattgut mit Vorrats-Speicherrolle (6) und Speicherband (1), in der das Speicherband (1) zusammen mit dem Blattgut auf die Speicherrolle (6) aufgewickelt wird, wobei das Blattgut zwischen den einzelnen Lagen der dabei entstehenden Wicklung eingeschlossen wird, dadurch gekennzeichnet, dass das Speicherband (1) zwischen Vorratsrolle (2) und Speicherrolle (6) derart geführt ist, dass es entlang eines horizontal verlaufenden und mindestens der Länge des Blattguts entsprechenden Abschnitts einen frei zugänglichen Ablagetisch (13) bildet und dass am Ablagetisch (13) ein oder mehrere Transportsysteme für Blattgut enden.

2. Vorrichtung nach Anspruch 1, dadurch gekennzeichnet, dass der Bandverlauf über eine Antriebseinrichtung (10) an der Speicherrolle erfolgt.

3. Vorrichtung nach Anspruch 2, dadurch gekennzeichnet, dass die Vorratsrolle (2) mit einer Bremseinrichtung (1 1 z.B. einer Schlingbandbremse oder Scheibenbremse, verbunden ist.

4. Vorrichtung nach Anspruch 1 bis 3, dadurch gekennzeichnet, dass Einrichtungen zur Unterbrechung des Bandeinzugs während der Ablage von Blattgut auf das Speicherband vorgesehen sind.

5. Vorrichtung nach Anspruch 1 oder 2, dadurch gekennzeichnet, dass das Speicherband durch ein oder mehrere Führungsschienen (12) in seiner Spur gehalten wird.

6. Vorrichtung nach Anspruch 1 bis 5, dadurch gekennzeichnet, dass die Speicherrolle (6) höhenverstellbar gelagert ist.

7. Vorrichtung nach Anspruch 1 bis 6, dadurch gekennzeichnet, dass das Speicherband (1) aus Kunststoff, beispielsweise Polyäthylen, oder reissfestem Papier besteht.

8. Vorrichtung nach Anspruch 7, dadurch gekennzeichnet, dass Anfang und/oder Ende des Speicherbandes (1) in der Achse der Speicher- bzw. Vorratsrolle fixierbar sind.

9. Vorrichtung nach Anspruch 7 oder 8, dadurch gekennzeichnet, dass Elemente zur Fixierung des Speicherbandes nach der vollständigen Aufwicklung des Speicherbandes (1) auf der Speicherrolle (6) vorgesehen sind.

10. Vorrichtung nach Anspruch 1 bis 9, dadurch gekennzeichnet, dass die Enden des Speicherbandes (1) mit Elementen versehen sind, mit denen ein weiteres Speicherband daran angeschlossen und fest verbunden werden kann.

11. Vorrichtung nach Anspruch 9 oder 10, dadurch gekennzeichnet, dass das Speicherband an seinen Enden mit magnetisch haftenden Flächen versehen ist.

12. Vorrichtung nach Anspruch 1 bis 11, dadurch gekennzeichnet, dass das Speicherband (1) mit Markierungen (28) zur Aufzeichnung von einzelnen Ablageflächen versehen ist.

13. Vorrichtung nach Anspruch 12, dadurch gekennzeichnet, dass die Markierungen (28) Steuerelemente für den Bandvorschub bilden.

14. Vorrichtung nach einem der vorigen Ansprüche, dadurch gekennzeichnet, dass das Speicherband eine Codierung (30) aufweist.

1 5. Vorrichtung nach Anspruch 14, dadurch gekennzeichnet, dass die Codierung in Form eines selbsttaktenden Digitalcodes dargestellt ist.

16. Vorrichtung nach Anspruch 14 oder 15, dadurch gekennzeichnet, dass Einrichtungen zur Codierung des Bandes während des Einspeichervorgangs vorgesehen sind.

## Claims

1. An apparatus for storing sheet material, comprising a supply storage roller (6) and a storage band (1), wherein the storage band (1) is wound together with the sheet material onto the storage roller (6), the sheet material being enclosed between the individual layers of the resulting winding, characterized in that the storage band (1 ) is directed between the supply roller (2) and the storage roller (6) in such a way as to form a freely accessible deposit table (13) along a horizontal portion corresponding to at least the length of the sheet material, and in that one or more transport systems for sheet material end at the deposit table (13).

2. The apparatus according to claim 1, characterized in that the band is run by a drive means (10) on the storage roller.

3. The apparatus according to claim 2, characterized in that the supply roller (2) is connected with a braking means (11), e.g. a wrap-around brake band or a disk brake.

4. The apparatus according to claims 1 to 3, characterized in that means are provided for interrupting the pull-in of the band while sheet material is deposited on the storage band.

5. The apparatus according to claim 1 or 2, characterized in that the storage band is held in its track by one or more guide rails (12).

6. The apparatus according to claims 1 to 5, characterized in that the storage roller (6) is mounted so as to be vertically adjustable.

7. The apparatus according to claims 1 to 6, characterized in that the storage band (1) is made of synthetic material, for example polyethylene, or of non- tearable paper.

8. The apparatus according to claim 7, characterized in that the beginning and/or the end of the storage band (1) are capable of being fixed in the axle of the storage roller or supply roller, respectively.

9. The apparatus according to claim 7 or 8, characterized in that elements are provided for fixing the storage band after the storage band (1) has been completely wound onto the storage roller (6).

10. The apparatus according to claims 1 to 9, characterized in that the ends of the storage band (1) are provided with elements with which a further storage band can be connected and firmly attached thereto.

11. The apparatus according to claim 9 or 10, characterized in that the storage band is provided at its ends with magnetically adhesive surfaces.

12. The apparatus according to claims 1 to 11, characterized in that the storage band (1) is provided with markings (28) for recording individual deposit areas.

13. The apparatus according to claim 12, characterized in that the markings (28) form control elements for the forward run of the band.

14. The apparatus according to any of the above claims, characterized in that the storage band has a coding (30).

15. The apparatus according to claim 14, characterized in that the coding is shown in the form of a self-timing digital code.

16. The apparatus according to claim 14 or 15, characterized in that means are provided for coding the band during the storage process.

## Revendications

1. Dispositif de stockage de feuilles comportant une bobine de stockage de réserve (6) et un ruban de stockage (1), dans lequel le ruban de stockage (1) avec les feuilles est enroulé sur la bobine de stockage (6), les feuilles étant enserrées entre les couches individuelles du bobinage ainsi formé, caractérisé en ce que le ruban de stockage (1) est guidé entre la bobine de réserve (2) et la bobine de stockage (6) de telle manière qu'il forme une table de réception (13) d'accès libre le long d'un segment horizontal et correspondant au moins à la longueur des feuilles, et que un ou plusieurs systèmes de transport pour feuilles aboutissent à cette table de réception (13).

2. Dispositif selon la revendication 1, caractérisé en ce que la marche du ruban s'effectue par un moyen moteur (10) sur la bobine de stockage.

3. Dispositif selon la revendication 2, caractérisé en ce que la bobine de réserve (2) est reliée à un moyen de freinage (11), par exemple un frein à bande à enroulement ou un frein à disque.

4. Dispositif selon les revendications 1 à 3, caractérisé en ce que des moyens d'interruption du transport du ruban pendant la réception de feuilles sur le ruban de stockage sont prévus.

5. Dispositif selon la revendication 1 ou 2, caractérisé en ce que le ruban de stockage est maintenu sur sa piste par une ou plusieurs glissières de guidage (12).

6. Dispositif selon les revendications 1 à 5, caractérisé en ce que le montage de la bobine de stockage (6) permet un ajustage vertical.

7. Dispositif selon les revendications 1 à 6, caractérisé en ce que le ruban de stockage (1) est en matière plastique, par exemple polyéthylène, ou bien en papier résistant à la rupture.

8. Dispositif selon la revendication 7, caractérisé en ce que le début et/ou la fin du ruban de stockage ( 1 ) peut être fixé sur l'axe de la bobine de réserve ou de la bobine de stockage, respectivement.

9. Dispositif selon la revendication 7 ou 8, caractérisé en ce que des éléments permettant la fixation du ruban de stockage après le déroulement complet du ruban de stockage (1) sur la bobine de stockage (6) sont prévus.

10. Dispositif selon les revendications 1 à 9, caractérisé en ce que les extrémités du ruban de stockage (1) sont munis d'éléments à l'aide desquels un autre ruban de stockage peut être y raccordé et solidement attaché.

11. Dispositif selon la revendication 9 ou 10, caractérisé en ce que les extrémités du ruban de stockage sont pourvues de surfaces d'adhérence magnétique.

12. Dispositif selon les revendications 1 à 11, caractérisé en ce que le ruban de stockage (1) est muni de repères (28) permettant la notation de différentes surfaces de réception.

1. Dispositif selon la revendication 12, caractérisé en ce que les repères (28) forment des éléments de commande pour l'avance du ruban.

14. Dispositif selon l'une des revendications précédentes, caractérisé en ce que le ruban de stockage comporte un codage (30).

15. Dispositif selon la revendication 14, caractérisé en ce que le codage se présente sous forme d'un code numérique à synchronisation automatique.

16. Dispositif selon la revendication 14 ou 15, caractérisé en ce que des moyens de codage du ruban au cours du processus de stockage sont prévus.
